# EUROPÄISCHE PATENTSCHRIFT

(11) **EP 0 671 523 B1**
(45) Veröffentlichungstag und Bekanntmachung des Hinweises auf die Patenterteilung: **10.02.1999**
(21) Anmeldenummer: 95102613.7
(22) Anmeldetag: 24.02.1995
(51) Int. Cl.: E04D 13/035, E05C 9/18

(54) **Dachfenster**
Roof window
Lucarne

(30) Priorität: 10.03.1994 DE 9403994 U
(43) Veröffentlichungstag der Anmeldung: 13.09.1995
(73) Patentinhaber: ROTO FRANK Aktiengesellschaft, 70771 Leinfelden-Echterdingen (DE)
(72) Erfinder: Sill, Michael, 70771 Leinfelden-Echterdingen (DE); Schneider, Johann, 70771 Leinfelden-Echterdingen (DE)

(56) Entgegenhaltungen:
- DE-A- 2 359 177
- DE-U- 9 406 929
- FR-A- 2 335 666

## Beschreibung

Die Erfindung betrifft ein Dachfenster mit einer Vorrichtung für Spaltlüftung mit an den Längsholmen des Fensterflügels angeordneten und mittels eines Handgriffs in Längsrichtung verschiebbaren Zungen sowie mit an einem Futterkasten angeordneten und mit den Zungen zusammenwirkenden Schließstücken, die eine Schließöffnung und mindestens eine Spaltlüftungsöffnung zu der Fensterebene höhenversetzt angeordnet sowie zwischen der Schließöffnung und wenigstens einer Spaltlüftungsöffnung eine in Schließrichtung der Zungen ansteigende schiefe Ebene aufweisen, auf welche für die sich beim Schließbewegen des Fensterflügels auf sie zu bewegende Zunge frei zugänglich ist.

Von der Firma ROTO FRANK AG in Leinfelden u.a. wird unter der Bezeichnung ROTO-ALPINE ein Dachfenster vertrieben, im Falle dessen sich an jedem Längsholm des Futterkastens ein Schließstück befindet, das auf die Stirnfläche des Futterkastens aufgesetzt, mit einer Schließöffnung und einer Spaltlüftungsöffnung ausgestattet und dem jeweils eine am Fensterflügel angebrachte Zunge als Schließelement zugeordnet ist. Die Zungen werden mittels eines am horizontalen unteren Querholm des Fensterflügels befestigten Handgriffs betätigt, der auf ein Umkehrgetriebe einwirkt, durch das Treibstangen gegenläufig bewegt werden, so daß die am Längsholm des Fensterflügels längsverschiebbar gelagerten Zungen an beiden Längsholmen jeweils in derselben Richtung verstellt werden, also z.B. jeweils in Richtung auf den unteren Querholm des Fensterflügels zu.

Ausgehend vom geöffneten Fensterflügel, wobei die Zungen sich in der Öffnungsstellung befinden, ist durch eine Schließbewegung des Fensterflügels der Fensterflügel in eine solch wenig geöffnete Stellung zu bringen, daß die Zungen jeweils einer Spaltlüftungsöffnung des Schließstücks gegenüberliegen und diese Lage des Fensterflügels ist zu fixieren durch Betätigung des Handgriffs, damit die Zungen in die zugeordneten Spaltlüftungsöffnungen einlaufen. Zur korrekten Zuordnung der Zungen zur jeweiligen Spaltlüftungsöffnung der Schließstücke bedarf es besonderer Sorgfalt, zumal diese Zuordnung optisch oft nicht kontrolliert werden kann und an der Spaltlüftungsöffnung lediglich kleine Anschrägungen als Einlaufschrägen vorhanden sind. Es bedarf deshalb oftmals der Korrektur der jeweils eingestellten Spaltlüftungsstellung des Fensterflügels zur Einstellung der richtigen Zuordnung der Zunge zur Spaltlüftungsöffnung.

Entsprechende Schwierigkeiten treten an einem gattungsgemäßen Dachfenster auf, das in FR-A-2 335 666 beschrieben ist.

Der Erfindung liegt die Aufgabe zugrunde, ein Dachfenster der eingangs genannten Art derart weiterzubilden, daß die Spaltlüftungsposition bequem zu finden und zu verriegeln ist.

Diese Aufgabe wird erfindungsgemäß dadurch gelöst, daß die schiefe Ebene zwischen der Schließöffnung und der dieser in Schließrichtung des Fensterflügels benachbarten Spaltlüftungsöffnung verläuft.

Bei geöffnetem Fensterflügel sind die Zungen mittels des Handgriffs in eine Spaltlüftungsfindungsstellung zu bringen, wodurch beim Schließbewegen des Fensterflügels die Zungen auf die schiefe Ebene des Schließstücks auftreffen und damit vorerst die Schließbewegung des Fensterflügels beenden. Durch eine entsprechende Betätigung des Handgriffs gleiten die Zungen entlang der ansteigenden schiefen Ebenen in den Bereich der Spaltlüftungsöffnung und werden anschließend in diese eingeführt. Damit ist der Fensterflügel in seiner Spaltlüftungsstellung arretiert.

Durch die schiefen Ebenen ist ein weiter Bereich für die Findung der Spaltlüftungsstellung erreicht. Es kann je nach Ausgestaltung der Abmessungen beispielsweise ein Bereich mit dem Handhebel zwischen 30° und 60° eingestellt werden, damit die Zungen auf die schiefen Ebenen treffen und der Fensterflügel beim Betätigen des Handgriffs in die Spaltlüftungsstellung gezogen wird. Es ist deshalb keine exakte Voreinstellung der gewünschten Stellung mehr notwendig.

Eine bevorzugte Ausgestaltung sieht vor, daß zwischen der ansteigenden schiefen Ebene und der Schließöffnung eine in Richtung der Schließöffnung weisende Schrägfläche angeordnet ist. Diese dient als Einführschräge dazu, daß auch die Schließstellung besser gefunden wird bzw. daß ein Anzugsmoment entsteht, das die zwischen Futterkasten und Fensterflügel angebrachten Dichtungen zusammenpreßt und ein dichtes Verschließen des Dachfensters ermöglicht.

Es ist auch zweckmäßig, daß an der oberen Begrenzung der Spaltlüftungsöffnung bzw. bei zwei Spaltlüftungsöffnungen an der oberen Begrenzung der in Schließrichtung des Fensterflügels oberen Spaltlüftungsöffnung eine in Richtung der Spaltlüftungsöffnung weisende Neigungsfläche vorgesehen ist. Auf diese Weise wird erreicht, daß die Zungen gut in die Spaltlüftungsöffnungen gleiten durch die ebenfalls als Einführschräge wirkende Neigungsfläche.

Die Bemessung der Winkelstellungen der schiefen Ebenen und der Schräg- bzw. Neigungsflächen, das Material und die Oberflächenbeschaffenheit der Schließstücke im Bereich der schiefen Ebenen und der Schräg- bzw. Neigungsflächen sowie der Zungen werden zweckmäßigerweise derart gewählt, daß die Zungen bei Betätigung des Handgriffs auf den schiefen Ebenen und den Schräg- bzw. Neigungsflächen gleitend den Fensterflügel ohne großen Kraftaufwand in die Spaltlüftungsstellung(en) oder die Schließstellung bringen.

Die schiefe Ebene kann aus zwei Teilstücken bestehen und neben der der Schließöffnung in Schließrichtung des Fensterflügels benachbarten Spaltlüftungsöffnung eine weitere, letzterer in Schließrichtung des Fensterflügels benachbarte Spaltlüftungsöffnung aufweisen, wobei zwischen der Schließöffnung und der dieser benachbarten Spaltlüftungsöffnung sowie zwischen den einander benachbarten Spaltlüftungsöffnungen jeweils ein Teilstück der schiefen Ebene verläuft. Auf diese Weise ist es möglich, zwei unterschiedlich große Lüftungsspalte einzustellen. Jedem der beiden Spaltlüftungsstellungen ist dann ein gewisser Drehwinkelbereich des Handgriffs zugeordnet, innerhalb dessen die zur Spaltlüftungsfindungsstellung notwendige Schrägstellung des Handgriffs gefunden werden kann.

Die Erfindung wird nachstehend an Hand der in der Zeichnung dargestellten Ausführungsbeispiele näher erläutert.
Es zeigen
- Fig. 1: einen Ausschnitt aus einem Dachfenster mit der Seitenansicht auf ein erstes Ausführungsbeispiel einer Spaltlüftungsvorrichtung,
- Fig. 2: einen Ausschnitt aus dem unteren Querholm des Fensterflügels mit dem Handgriff in seinen verschiedenen Drehstellungen und
- Fig. 3: ein zweites Ausführungsbeispiel eines Schließstücks.

Fig. 1 zeigt ein Schließstück 6, das auf dem Längsholm 13 des Futterkastens 17 befestigt ist und die Schließöffnung 7 und die Spaltlüftungsöffnung 8 trägt. Zwischen der Schließöffnung 7 und der Spaltlüftungsöffnung 8 befindet sich eine schiefe Ebene 9, die in Schließrichtung 15 der Zunge 5 ansteigt. Diese schiefe Ebene 9 ist durch die Zunge 5 beim Schließbewegen des Fensterflügels 18 frei zugänglich. Die Schließrichtung des Fensterflügels 18 wird durch den Pfeil 16 angezeigt. Es sind mehrere Spaltlüftungsfindungsstellungen der Zungen 5 möglich, wobei die günstigste Spaltlüftungsfindungsstellung 1 durch die mit Vollinie dargestellte Zunge 5 gegeben ist. Der Bereich der möglichen Spaltlüftungsfindungsstellungen, die zwischen der Stellung 1' und 1'' liegen ist in der Ebene der Zunge 5 gestrichelt dargestellt. Wird aus einer dieser Positionen der Fensterflügel 18 geschlossen, trifft die Zunge 5 auf die schiefe Ebene 9. Als Beispiel ist mit strichpunktierter Linie die der Stellung 1 entsprechende Stellung 1''' gezeichnet. Wird nunmehr der Handgriff 12 betätigt, gleitet die Zunge 5 so lange auf der schiefen Ebene 9 ansteigend, bis sie in die Spaltlüftungsöffnung 8 eintritt und dort den Fensterflügel 18 in der Spaltlüftungsstellung 2 arretiert. Eine Neigungsfläche 11 an der oberen Begrenzung 22 der Spaltlüftungsöffnung 8 sorgt für ein sicheres Hineingleiten der Zunge 5 in die Spaltlüftungsöffnung 8. Der Winkel der schiefen Ebene 9 sowie die Materialien und die Oberflächenbeschaffenheit sind derart ausgelegt, daß die Zunge 5 leicht auf der schiefen Ebene 9 gleitet und dabei den Fensterflügel 18 in die Spaltlüftungsstellung 2 zieht. Die Schließstücke 6 sind an beiden Längsholmen 13 des Futterkastens 17 angeordnet und die Zungen 5 beidseitig des Fensterflügels 18 an dessen Längsholmen.

Am unteren Ende des Schließstücks 6 ist eine Schließöffnung 7 vorgesehen, in die die Zunge 5 zur Erzielung der Schließstellung 3 hineingleitet. Um die Schließstellung 3 besser zu finden und ein Anzugsmoment zu erzielen, welches beispielsweise die Dichtungen des Dachfensters zusammenpreßt, ist eine Schrägfläche 10 vorgesehen, welche sich zwischen der schiefen Ebene 9 und der Schließöffnung 7 befindet und die in Richtung der Schließöffnung 7 weist. Die Zunge 5, vor der Schließöffnung 7 des Schließstücks 6 liegend, stellt die Öffnungsstellung 4 der Zunge dar.

In Fig. 2 entspricht die waagrechte Stellung 19 des Handgriffs 12 der Schließstellung 3 der Zungen 5 in eingeriegeltem Zustand in der Schließöffnung 7. Die senkrechte Stellung 20 des Handgriffs 12 entspricht der Öffnungsstellung 4 der Zunge 5. Der mit Vollinie dargestellte Handgriff 12 in der 45° Stellung 21 stellt die Spaltlüftungsfindungsstellung 1 bzw. 1''' dar, in welcher die Zunge 5 beim Schließbewegen des Fensterflügels 18 auf die Mitte der schiefen Ebene 9 9 trifft. Eine Findung der Spaltlüftungsstellung ist zwischen den Stellungen 1' und 1'' möglich, da innerhalb dieses Bereichs die Zunge 5 auf die schiefe Ebene 9 auftrifft und mit der Betätigung des Handgriffs 12 in die waagrechte Stellung 19, in welcher der Handgriff 12 in Längsrichtung des Querholms 14 des Fensterflügels 18 ausgerichtet ist in die Spaltlüftungsöffnung 8 hineingleitet. Die waagrechte Stellung 19 des Handgriffs 12 entspricht weiterhin der verriegelten Spaltlüftungsstellung 2 der Zunge 5.

Fig. 3 zeigt ein zweites Ausführungsbeispiel eines Schließstücks 6', bei dem die schiefe Ebene 9' in ein erstes Teilstück 9'' und ein zweites Teilstück 9''' unterteilt ist. Zwischen diesen beiden Teilstücken 9'' und 9''' ist eine weitere Spaltlüftungsöffnung 8'' eingefügt, die wiederum sich zwischen der Spaltlüftungsöffnung 8' und der Schließöffnung 7' befindet.

Die Mündungen der einzelnen Öffnungen 7, 7', 8, 8', 8'' sind in Schließrichtung 15 der Zungen 5 hintereinander versetzt angeordnet, wodurch es ermöglicht ist, die zu den Spaltlüftungsöffnungen 8, 8', 8'' führenden Stirnflächen der Schließstücke 6, 6' als schiefe Ebenen 9, 9' auszugestalten, auf welche die Zungen 5 beim Schließbewegen des Fensterflügels 18 auflaufen bei mittels des Handgriffs 12 vorgewählter Spaltlüftungsfindungsstellung 1 der Zungen 5. Die Zungen 5 sind insbesondere als Flachzungen ausgebildet, können aber jeden anderen bei Verschlußelementen üblichen Querschnitt aufweisen und können an der Treibstange verstellbar gelagert sein.

## Patentansprüche

1. Dachfenster mit einer Vorrichtung für Spaltlüftung mit an den Längsholmen des Fensterflügels (18) angeordneten und mittels eines Handgriffs (12) in Längsrichtung verschiebbaren Zungen (5) sowie mit an einem Futterkasten (17) angeordneten und mit den Zungen (5) zusammenwirkenden Schließstücken (6,6'), die eine Schließöffnung (7,7') und mindestens eine Spaltlüftungsöffnung (8,8',8'') zu der Fensterebene höhenversetzt angeordnet sowie zwischen der Schließöffnung (7,7') und wenigstens einer Spaltlüftungsöffnung (8,8', 8'') eine in Schließrichtung (15) der Zungen (5) ansteigende schiefe Ebene (9,9') aufweisen, welche für die sich beim Schließbewegen des Fensterflügels (18) auf sie zu bewegende Zunge (5) frei zugänglich ist, dadurch gekennzeichnet, daß die schiefe Ebene (9,9') zwischen der Schließöffnung (7,7') und der dieser in Schließrichtung (16) des Fensterflügels (18) benachbarten Spaltlüftungsöffnung (8,8'') verläuft.

2. Dachfenster nach Anspruch 1, dadurch gekennzeichnet, daß zwischen der schiefene Ebene (9,9') und der Schließöffnung (7,7') eine in Richtung der Schließöffnung (7,7') weisende Schrägfläche (10) angeordnet ist.

3. Dachfenster nach einem der Ansprüche 1 und 2, dadurch gekennzeichnet, daß an der oberen Begrenzung (22) der Spaltlüftungsöffnung (8) bzw. bei zwei Spaltlüftungsöffnungen (8',8'') an der oberen Begrenzung (22) der in Schließrichtung (16) des Fensterflügels (18) oberen Spaltlüftungsöffnung (8') eine in Richtung der Spaltlüftungsöffnung (8,8') weisende Neigungsfläche (11) vorgesehen ist.

4. Dachfenster nach einem der Ansprüche 1 bis 3, dadurch gekennzeichnet, daß die Winkelstellungen der schiefen Ebenen (9,9') und der Schräg- bzw. Neigungsflächen (10,11), das Material und die Oberflächenbeschaffenheit der Schließstücke (6,6') im Bereich der schiefen Ebenen (9,9') und der Schräg- bzw. Neigungsflächen (10,11) sowie der Zungen (5) derart ausgewählt sind, daß die Zungen (5) bei Betätigung des Handgriffs (12) auf den schiefen Ebenen (9,9') und den Schräg- bzw. Neigungsflächen (10,11) gleitend den Fensterflügel (18) ohne großen Kraftaufwand in die Spaltlüftungsstellung(en) (2) oder die Schließstellung (3) bringen.

5. Dachfenster nach einem der Ansprüche 1 bis 4, dadurch gekennzeichnet, daß sich die Zungen (5) bei waagerechter Stellung (19) des Handgriffs (12) in Schließstellung (3) und bei senkrechter Stellung (20) in Öffnungsstellung (4) befinden und daß sich die Zungen (5) bei einer 45°-Stellung (21) des Handgriffs (12) in einer Spaltlüftungsfindungsstellung (1,1',1") befinden, bei der sie beim Schließbewegen des Fensterflügels (18) auf die Mitte der schiefen Ebenen (9,9') treffen.

6. Dachfenster nach einem der Ansprüche 1 bis 5, dadurch gekennzeichnet, daß die schiefe Ebene (9') zweigeteilt und neben der der Schließöffnung (7') in Schließrichtung (16) des Fensterflügels (18) benachbarten Spaltlüftungsöffnung (8") eine weitere, letzterer (8") in Schließrichtung (16) des Fensterflügels (18) benachbarte Spaltlüftungsöffnung (8') vorgesehen ist, wobei zwischen der Schließöffnung (7') und der dieser benachbarten Spaltlüftungsöffnung (8") sowie zwischen den einander benachbarten Spaltlüftungsöffnungen (8',8") jeweils ein Teilstück (9",9"') der schiefen Ebene (9') verläuft.

## Claims

1. Roof window, having an apparatus for split ventilation provided with projections (5), which are disposed on the longitudinal side-pieces of the window sash (18) and are displaceable in the longitudinal direction by means of a handle (12), as well as having closing members (6, 6'), which are disposed on a casement (17) and co-operate with the projections (5), said closing members having a closable opening (7, 7') and at least one split ventilation opening (8, 8', 8") so as to be disposed in a vertically offset manner relative to the window plane, as well as having an inclined plane (9, 9') between the closable opening (7, 7') and at least one split ventilation opening (8, 8', 8"), said plane ascending when viewed with respect to the closing direction (15) of the projections (5) and being freely accessible to the projection (5), which moves towards said plane during the closing movement of the window sash (18), characterised in that the inclined plane (9, 9') extends between the closable opening (7, 7') and the split ventilation opening (8, 8"), which lies adjacent thereto when viewed with respect to the closing direction (16) of the window sash (18).

2. Roof window according to claim 1, characterised in that an inclined face (10), leading in the direction of the closable opening (7, 7'), is disposed between the inclined plane (9, 9') and the closable opening (7, 7').

3. Roof window according to one of claims 1 and 2, characterised in that a sloping face (11), leading in the direction of the split ventilation opening (8, 8'), is provided on the upper boundary (22) of the split ventilation opening (8), or respectively, in the case of two split ventilation openings (8', 8"), on the upper boundary (22) of the upper split ventilation opening (8') when viewed with respect to the closing direction (16) of the window sash (18).

4. Roof window according to one of claims 1 to 3, characterised in that the angular positions of the inclined planes (9, 9') and of the inclined or sloping faces (10, 11), the material and the surface finish of the closing members (6, 6') in the region of the inclined planes (9, 9') and of the inclined or sloping faces (10, 11), as well as of the projections (5), are selected in such a manner that, upon actuation of the handle (12), the projections (5) bring the window sash (18) slidingly into the split ventilation position(s) (2) or into the closed position (3) along the inclined planes (9, 9') and along the inclined or sloping faces (10,11) without a great force being used.

5. Roof window according to one of claims 1 to 4, characterised in that the projections (5) are situated in the closed position (3) when the handle (12) is in its horizontal position (19), and in the open position (4) in its vertical position (20), and in that the projections (5) are situated in a selected split ventilation position (1, 1', 1") when the handle (12) is in a 45° position (21), in which selected position the projections encounter the centre of the inclined planes (9, 9') during the closing movement of the window sash (18).

6. Roof window according to one of claims 1 to 5, characterised in that the inclined plane (9') is divided into two, and, in addition to the split ventilation opening (8") which is adjacent the closable opening (7') when viewed with respect to the closing direction (16) of the window sash (18), an additional split ventilation opening (8') is provided, which is adjacent said split ventilation opening (8") when viewed with respect to the closing direction (16) of the window sash (18), a respective portion (9", 9"') of the inclined plane (9') extending between the closable opening (7') and the split ventilation opening (8") adjacent thereto, as well as between the split ventilation openings (8', 8") which are adjacent each other.

## Revendications

1. Lucarne équipée d'un dispositif d'aération par fente, dans laquelle :
- sur les montants transversaux du panneau de lucarne (18) sont montées des languettes (5) pouvant coulisser longitudinalement par l'action d'une poignée (12)
- des pièces de fermeture (6, 6'), coopérant avec les languettes (5) sont montées sur un caisson de dormant (17) et présentent une ouverture de fermeture (7, 7') et au moins une ouverture (8, 8', 8") d'aération par fente décalée en hauteur par rapport au plan de la lucarne, ainsi qu'entre l'ouverture de fermeture (7, 7') et au moins une ouverture d'aération par fente (8, 8', 8"), un plan incliné (9, 9') montant dans la direction de fermeture (15) des languettes (5), ce plan étant librement accessible à la languette (5) en mouvement,
caractérisée en ce que
ce plan incliné (9, 9') s'étend entre l'ouverture de fermeture (7, 7') et l'ouverture d'aération par fente (8, 8") voisine dans la direction de fermeture (16) du panneau de lucarne (18).

2. Lucarne selon la revendication 1,
caractérisée en ce qu'
entre le plan incliné (9, 9') et l'ouverture de fermeture (7, 7') se trouve une portée oblique (10) dirigée vers cette ouverture de fermeture.

3. Lucarne selon une des revendications 1 et 2,
caractérisée en ce que
le long de la limite supérieure (22) de l'ouverture (8) d'aération par fente ou, quand il existe deux ouvertures (8', 8") d'aération par fente, le long de la limite supérieure (22) de l'ouverture (8') située en haut dans la direction de fermeture (16) au panneau de lucarne (18), il est prévu une portée inclinée (11) dirigée vers l'ouverture (8, 8') d'aération par fente.

4. Lucarne selon une des revendications 1 à 3,
caractérisée en ce que
les positions angulaires des plans inclinés (9, 9') et des portées obliques (10, 11), le matériau et la structure superficielle des pièces de fermeture (6, 6') dans la zone des plans (9, 9') et des portées (10, 11), ainsi que des languettes (5) sont choisis de manière que les languettes (5), quand on actionne la poignée (12), glissent sur les plans (9, 9') et sur les portées (10, 11) et amènent, sans grande dépense d'énergie, le panneau de lucarne (18) à la (aux) position(s) d'aération par fente (2) ou à la position de fermeture (3).

5. Lucarne selon une des revendications 1 à 4,
caractérisée en ce que
les languettes (5) sont en position de fermeture (3) quand la poignée (12) est en position horizontale (19) et en position d'ouverture (4) quand la poignée est en position verticale (20) tandis que quand la poignée (12) occupe une position (21) à 45°, les languettes (5) se trouvent dans une position (1, 1', 1") de découverte d'aération par fente, dans laquelle elles viennent rencontrer le milieu du plan incliné (9, 9') quand le panneau de lucarne (18) effectue un mouvement de fermeture.

6. Lucarne selon une des revendications 1 à 5,
caractérisée en ce que
le plan incliné (9') est divisé en deux et il est prévu, en plus de l'ouverture (8") d'aération par fente proche de l'ouverture de fermeture (7') en direction de fermeture (16) du panneau de lucarne (18), une autre ouverture (8') proche de la précédente (8") en direction de fermeture (16) du battant de lucarne (18), une des deux parties (9", 9''') du plan incliné (9') s'étendant entre l'ouverture de fermeture (7') et l'ouverture (8") d'aération par fente qui en est voisine, tandis que l'autre partie s'étend entre les deux ouverture voisines (8', 8") d'aération par fente.
